# EUROPÄISCHE PATENTSCHRIFT

(11) **EP 0 249 124 B1**
(45) Veröffentlichungstag und Bekanntmachung des Hinweises auf die Patenterteilung: **30.10.1991**
(21) Anmeldenummer: 87107937.2
(22) Anmeldetag: 02.06.1987
(51) Int. Cl.: A62B 23/02, A62B 9/00

(54) **Filtergehäuse für Atemschutzmasken**
Filter casing for respirator masks
Encadrement pour filtre respiratoire

(30) Priorität: 10.06.1986 DE 3619479
(43) Veröffentlichungstag der Anmeldung: 16.12.1987
(73) Patentinhaber: Drägerwerk Aktiengesellschaft, 23542 Lübeck (DE)
(72) Erfinder: Pantaleon-Stemberg, Gerd, D-2410 Mölln (DE)

(56) Entgegenhaltungen:
- DE-C- 913 261
- DE-C- 960 695
- FR-A- 600 673
- FR-A- 798 388
- FR-A- 808 831
- FR-A- 2 544 217
- US-A- 1 730 227
- US-A- 1 821 996

## Beschreibung

Die Erfindung betrifft ein Filtergehäuse für Atemschutzmasken nach dem Oberbegriff des Anspruchs 1.

Ein derartiges Filtergehäuse ist aus der DE-C-960 965 bekanntgeworden.

Dieses Filtergehäuse besitzt einen in ihm befestigten Gewindeeinsatz in den ein Filtereinsatz eingeschraubt werden kann. Der Gewindeeinsatz trägt zudem ein das Einatemventil aufnehmendes Bodenteil. Zudem ist ein auf den Filtereinsatz aufsetzbarer Verlängerungsring in der Lage, weitere Gewindefiltereinsätze aufzunehmen. Nachteilig bei dieser Anordnung ist die Notwendigkeit, nur Filtereinsätze mit den erforderlichen Außengewinden aufnehmen zu können, die entweder in den Gewindeeinsatz oder den Verlängerungsring einschraubbar sind. Filtereinsätze mit glatter Außenwand und filtereinsätze mit geringerem Durchmesser als der lichten Weite des Gewindeeinsatzes bzw. des Verlängerungsringes können nicht eingesetzt werden.

Das bekannte Filtergehäuse nach der DE-U-71 16 675 dient der Aufnahme von Filtereinsätzen, welche im Bereich einer ihrer Stirnflächen Kragen aufweisen, die beim eingesetzten Filter auf dem Rand des Filtergehäuses aufliegen. Ein Deckel wird auf ein Außengewinde des Filtergehäuses aufgeschraubt und drückt den Filterkragen dichtend gegen den Filtergehäuserand.

Sollen mehrere Filter, zum Beispiel ein Gasfilter sowie ein Staubfilter, kombiniert in das Filtergehäuse befestigt werden, ist wegen der nun größeren Gesamthöhe beider Filter ein höherer Deckel notwendig, der beide Filter gegenseitig dichtend an den Rand des Filtergehäuses andrückt. Darüberhinaus besitzen auch die einzelnen Filtereinsatze je nach Bauform und Einsatzzweck unterschiedliche Bauhöhen. Bei Verwendung des höheren Deckels zur Halterung nur eines Filtereinsatzes oder zur Halterung mehrerer, jedoch in ihrer Gesamthöhe niedrigeren Filtereinsätze ergibt sich ein unnötiger großer Raumbedarf für das Filtergehäuse, welches dadurch sperrig und unhandlich wird.

Soll andererseits nur ein Filtereinsatz deutlich höherer Bauhöhe eingesetzt werden, stößt der dafür vorgesehene Schraubdeckel schon dann gegen den Filtereinsatz, bevor das Schraubgewinde sicher greifen kann.

Der Benutzer der bekannten Atemschutzmaske ist daher genötigt, für die Verwendung verschiedener Filtereinsätze unterschiedlicher Bauhöhe oder Kombination auch die entsprechenden Schraubdeckel vorrätig zu halten und einzusetzen.

Die vorliegende Erfindung geht somit von der Aufgabe aus, ein Filtergehäuse für Atemschutzmasken der genannten Art so zu verbessern, daß in ihm Filtereinsätze unterschiedlicher Bauhöhe und Außendurchmesser sowie in verschiedener Kombination mit derselben Haltevorrichtung befestigt werden können.

Die Lösung der Aufgabe erfolgt durch die im kennzeichnenden Teil des Anspruchs 1 aufgeführten Merkmale.

Bei der Verwendung einer derartigen Hülse als Haltevorrichtung gewinnt man den Vorteil, daß nunmehr die Gehäusewand des Filtergehäuses zur Aufnahme von Filtereinsätzen unterschiedlicher Bauhöhe variabel gestaltbar ist. Um Filtereinsätze mit einer Bauhöhe, die die Tiefe der Gehäusewand überschreitet, festzuhalten, ist die Hülse lediglich über einen geringeren Weg in die Gehäusewand einzuschieben, bis die Haltevorrichtung den Filtereinsatz fest und dicht auf dem Gehäuseboden andrückt. Sollen Filtereinsätze geringerer Bauhöhe befestigt werden, ist die Hülse entsprechend tiefer in die Gehäusewand einzuschieben.

Die Hülse kann in das Filtergehäuse entweder so eingeschoben werden, daß die Heltevörrichtung als Verlängerung der Gehäusewand dient, sie kann aber auch umgekehrt in die Gehäusewand eingeschoben werden, daß die Haltevorrichtung in Richtung des Gehäusebodens weist und somit wie eine Verkürzung der Gehäusewand wirkt. Dadurch können dann auch Filtereinsätze geringster Bauhöhe sicher und dicht festgehalten werden.

Durch die erfindungsgemäße Anordnung der Hülse innerhalb des Filtergehäuses wird daher ein Einspannbereich für Filtereinsätze unterschiedlicher Bauhöhe und verschiedener Kombination ermöglicht, der praktisch vom Gehäuseboden des Filtergehäuses bis zur Bauhöhe des Filterghäuses einschließlich der freien Bauhöhe der Hülse reicht. Dies ermöglicht einen universelleren Einsatz einer Atemschutzmaske, welche dann wahlweise je nach Bedarf mit den verschiedensten Filtern ausgerüstet werden kann, ohne daß jedesmal entsprechende Haltevorrichtungen wie Schraubdeckel vorgesehen werden müssen.

In besonders einfacher Weise ist die Hülse mit einem Außengewinde versehen, so daß sie in ein entsprechendes Innengewinde des Filtergehäuses einschraubbar ist. Eine weitere Möglichkeit, die Hülse verschiebbar anzuordnen, besteht darin, an ihrer glatten Außenfläche in einer entsprechenden Nut einen Federring einzulegen, der sich entlang der glatten Innenfläche des Filtergehäuses drückt und somit ein sicheres Verschieben der Hülse als auch einen festen Sitz zur Befestigung der Filtereinsätze ermöglicht.

In weiterer Ausgestaltung der Erfindung kann die Haltevorrichtung als ein den Endumfang der Hülse umlaufender Kragen ausgebildet sein. Mit diesem Kragen wird entweder der Filtereinsatz selbst gegen den Boden des Filtergehäuses gedrückt, oder eine am Fuße des Filtereinsatzes angebrachte Dichtlippe wird von dem Kragen erfaßt. Darüberhinaus bietet der d.n Endumfang umlaufende Kragen der Hülse die vorteilhafte Möglichkeit, auch kleinere Filtereinsätze, die nicht bis zur Innenfläche der Hülse heranreichen, sicher zu halten.

Zweckmäßigerweise besitzt die Hülse an ihren beiden Endumfängen einen Greifrändel, über den die Hülse entweder in das Filtergehäuse verschraubt oder auch verschoben werden kann.

Vorzugsweise besitzen die Filtereinsätze einen Flansch, der als Dichtlippe oder -wulst ausgebildet sein kann, über den sie durch die Hülse unter Einhaltung der geringstmöglichen Bauhöhe in dem Filtergehäuse gehalten werden.

Ein Ausführungsbeispiel der Erfindung wird anhand der Zeichnung schematisch dargestellt und im folgenden näher erläutert.

Es zeigen
- Fig. 1: einen Teilschnitt durch das Filtergehäuse mit eingespanntem Filter,
- Fig. 2: einen Teilschnitt durch das Filtergehäuse mit eingespanntem Doppelfilter.

Die Fig. 1 zeigt einen Teilschnitt durch das Filtergehäuse (1) einer nicht dargestellten Atemschutzmaske, dessen Gehäuseboden (6) mit einem in diesem umlaufenden Dichtring (7) versehen ist. Die Innenwand des Filtergehäuses (1) ist mit einem Innengewinde (10) versehen, in welches eine als Hülse (2) ausgebildete Haltevorrichtung mit einem Außengewinde (9) hineingeschraubt ist. Die Hülse (2) hält mit ihrer als Kragen (8) ausgebildeten Befestigungsvorrichtung ein mehrschichtiges Grobstaubfilter (3) an dessen als Filterdeckel (4) ausgebildetem Gehäuse. Dabei drückt der Kragen (8) den Filterdeckel (4) an dessen Dichtlippe (5) gegen den Dichtring (7) des Gehäusebodens (6).

Zur Befestigung des Grobstaubfilters (3) in das Filtergehäuse (1) wird der Filterdeckel (4) gegen den Dichtring (7) gelegt und durch Einschrauben der Hülse (2) mit ihrem Kragen (8) voran gegen den Gehäuseboden (6) angedrückt.

In Fig. 2 ist ein Doppelfilter in Kombination eines Gasfilters (12) und Partikelfilters (13) in dem Filtergehäuse (1) befestigt. Dazu ist die Hülse (2), mit ihrem Kragen (8) einen Dichtwulst (14) des Partikelfilters (13) umgreifend, in das Filtergehäuse (1) eingeschraubt. Dabei wird die Hülse (2) mit ihrem Kragen (8) vom Gehäuseboden (6) wegweisend eingeschraubt, so daß das Gasfilter (12) durch den Anpreßdruck auf den Dichtwulst (14) des Partikelfilters (13) gegen den Dichtring (7) gedrückt wird. Gleichzeitig wird durch den Dichtwulst (14) die Verbindung zwischen Gasfilter (12) und Partikelfilter (13) abgedichtet. Das zusätzliche Partikelfilter (13) ist mit dem Filterdeckel (4) eines einschichtigen Grobstaubfilters (3) abgedeckt. Zur sicheren Halterung des Filterdeckels (4) auf dem Umfang des Partikelfilters (13) ist eine umlaufende Erhebung (15) vorgesehen, über die der Deckel (4) einrastet. Dabei wird gleichzeitig die über die Fassung gelegte Filterbahn des Partikelfilters (13) festgehalten.

Zur leichteren Handhabung während des Ein- und Ausschraubens der Hülse (2) in das Filtergehäuse (1) sind an den beiden Endumfängen der Hülse (2) Greifrändel (11) angebracht.

Es besteht die weitere, nicht dargestellte Möglichkeit, unter Fortlassung des Gasfilters (12) nur die Funktionsgruppe Partikelfilter (13) mit Grobstaubfilter (3) zu verwenden. In diesem Fall wird die Hülse (2) sinngemäß wie in Fig. 1 angewendet, wobei der Dichtwulst (14) des Partikelfilters (13) durch den Kragen (8) gegen den Dichtring (7) gedrückt wird.

## Patentansprüche

1. Filtergehäuse (1) für Atemschutzmasken, deren Filtereinsatz (3, 12, 13) durch eine Hülse (2) abdichtend gehalten ist, indem diese (2) an der Innenwand des Filtergehäuses (1) befestigbar und axial dazu bewegbar ausgebildet ist und an einem Endumfang eine nach innen kragende Befestigungsvorrichtung (8) für den Filtereinsatz (3, 12, 13) aufweist, dadurch gekennzeichnet, daß die Hülse (2) eine solche Außenfläche aufweist, daß sie wechselweise von ihren beiden Endseiten her in das Filtergehäuse (1) einsetzbar ist, und daß die den Einsatz (3, 12, 13) frei umgebende Hülse (2) an dem der Befestigungsvorrichtung (8) gegenüberliegenden Ende mit einer in beiden Einsatzpositionen den Durchtritt des Filtereinsatzes (3, 12, 13) ermöglichenden Öffnung versehen ist.

2. Filtergehäuse nach Anspruch 1, dadurch gekennzeichnet, daß das Filtergehäuse (1) ein Innengewinde (10) besitzt, in welches die mit einem Außengewinde (9) versehene Hülse (2) einschraubbar ist.

3. Filtergehäuse nach Anspruch 1, dadurch gekennzeichnet, daß die Hülse (2) eine glatt Außenfläche besitzt, in die mindestens eine Nut zur Aufnahme mindestens eines Federringes eingearbeitet ist, welcher an die glatte Innenfläche des Filtergehäuses (1) anliegt.

4. Filtergehäuse nach einem der Ansprüche 1 bis 3, dadurch gekennzeichnet, daß die Haltevorrichtung als ein den Endumfang umlaufender Kragen (8) ausgebildet ist.

5. Filtergehäuse nach einem der Ansprüche 2 bis 4, dadurch gekennzeichnet, daß die Hülse (2) an ihren beiden Endumfängen mit einem Greifrändel (11) versehen ist.

6. Filtergehäuse nach einem der Ansprüche 1 bis 5, dadurch gekennzeichnet, daß die Filtereinsätze (3,12,13) einen Flansch (5,14) aufweisen.

## Claims

1. A filter housing (1) for respiratory protective masks, the filter unit (3,12,13) of which is held in a sealing manner by a sleeve (2), while this (2) is able to be secured to the inner wall of the filter housing (1) and is formed such that it is movable axially thereto and has on one end circumference an inwardly collared securing device (8) for the filter unit (3,12,13), characterised in that the sleeve (2) has such an outer face that it is able to be inserted interchangeably by its two ends into the filter housing (1), and in that the sleeve (2) freely surrounding the unit (3,12,13) is provided on the end opposite the securing device (8) with an opening enabling passage of the filter unit (3,12,13) in both positions of use.

2. A filter housing according to claim 1, characterised in that the filter housing (1) has an internal thread (10), into which the sleeve (2), provided with an outside screw thread (9), is able to be screwed.

3. A filter housing according to claim 1, characterised in that the sleeve (2) possesses a smooth outer face, into which at least one groove for accepting at least one spring ring is incorporated, which rests on the smooth inner face of the filter housing (1).

4. A filter housing according to one of claims 1 to 3, characterised in that the holding device is formed as a collar (8) running around the end circumference.

5. A filter housing according to one of claims 2 to 4, characterised in that the sleeve (2) is provided on its two end circumferences with a gripping knurl (11).

6. A filter housing according to one of claims 1 to 5, characterised in that the filter units (3,12,13) have a flange (5,14).

## Revendications

1. Boîtier de filtre (1) pour masques respiratoires de protection dont la garniture filtrante (3, 12, 13) est maintenue, de manière étanche, par une douille (2), celle-ci (2) pouvant être fixée sur la paroi intérieure du boîtier de filtre (1) et pouvant se déplacer axialement par rapport à celle-ci et présentant, sur un pourtour terminal, un dispositif de fixation (8) faisant saillie vers l'intérieur pour la garniture filtrante (2, 12, 13), caractérisé en ce que la douille (2) présente une surface extérieure telle qu'elle peut être insérée alternativement à partir de ses deux côtés terminaux, dans le boîtier de filtre (1) et en ce que la douille (2) entourant librement la garniture (3, 12, 13) est pourvue, sur le côté faisant face au dispositif de fixation (8), d'une ouverture permettant le passage de la garniture filtrante (3, 12, 13), dans les deux positions d'insertion.

2. Boîtier de filtre selon la revendication 1, caractérisé en ce que le boîtier de filtre (1) possède un taraudage (10) dans lequel peut être vissée la douille (2) pourvue d'un filetage (9).

3. Boîtier de filtre selon la revendication 1, caractérisé en ce que la douille (2) possède une surface extérieure lisse dans laquelle est pratiquée au moins une rainure destinée à loger au moins une rondelle élastique qui s'applique contre la surface intérieure lisse du boîtier de filtre (1).

4. Boîtier de filtre selon l'une des revendications 1 à 3, caractérisé en ce que le dispositif de maintien est conçu comme un collet (8) entourant le pourtour terminal.

5. Boîtier de filtre selon l'une des revendications 2 à 4, caractérisé en ce que la douille (2) est pourvue d'un moletage de prise (11) sur ses deux pourtours terminaux.

6. Boîtier de filtre selon l'une des revendications 1 à 5, caractérisé en ce que les garnitures filtrantes (3, 12, 13) présentent une bride (5, 14).
